# EUROPÄISCHE PATENTSCHRIFT

(11) **EP 1 559 453 B1**
(45) Veröffentlichungstag und Bekanntmachung des Hinweises auf die Patenterteilung: **19.11.2008**
(21) Anmeldenummer: 04031041.9
(22) Anmeldetag: 30.12.2004
(51) Int. Cl.: A63C 9/00

(54) **Ski, insbesondere Alpinsky**
Ski especially an alpinski
Ski particulièrement un ski alpin

(30) Priorität: 29.01.2004 DE 202004001356 U
(43) Veröffentlichungstag der Anmeldung: 03.08.2005
(73) Patentinhaber: Blizzard Sport GmbH, 5730 Mittersill (AT)
(72) Erfinder: Leitner, Wolfgang, 5723 Uttendorf (AT)
(74) Vertreter: Laufhütte, Dieter

(56) Entgegenhaltungen:
- EP-A- 0 758 557
- EP-A- 1 240 925
- WO-A-02/49727
- WO-A-20/04078286
- US-A1- 2003 146 599

## Beschreibung

Die Erfindung betrifft einen Ski, insbesondere Alpinski, mit einem Skigrundkörper und einer Bindungsaufnahmeplatte entsprechend dem Oberbegriff des Anspruchs 1. Insbesondere betrifft die Erfindung die besondere Gestaltung eines Skis zur Aufnahme für darauf abgestimmte Bindungselemente.

Bei modernern Skikonstruktionen wird die Bindungsaufnahme in den Skikörper mit dem Ziel integriert, eine verbesserte Krafteinleitung und einen besseren Längsausgleich während der Durchbiegung zu gewährleisten.

Bekannt sind Systeme von Bindungsplatten mit unterschiedlichsten Befestigungsmethoden. Dabei werden die Platten meist in der Mitte fest mit dem Ski verbunden. Die frei gleitenden Enden ermöglichen dabei ein freies Durchbiegen des Skis.

Es sind auch weitere Systeme bekannt, bei denen ein freies Gleiten durch Profilschienensysteme ermöglicht wird. Dabei werden im Bindungsbereich auf die Skioberfläche aufzusetzende Schienen aufgeschraubt oder aufgeklebt, die die Aufnahme der Bindungsplatte bilden. Ein Beispiel für eine derartige Konstruktion aus dem Stand der Technik ist in der in der Anlage beigefügten Figur 1 dargestellt. In der dortigen Ausführungsvariante ist ein Ski 1 mit üblichem Aufbau dargestellt. Der Ski weist einen Kern 7, einen Belag 5, einen Untergurt 6, einen Obergurt 8, eine Oberfläche 9 und Stahlkanten 4 auf. Auf der Oberfläche 9 sind auch Schienenführungen 10 aufgeschraubt, die als Kunststoffschienen ausgebildet sind. Diese haben, wie in Figur 1 dargestellt, eine schwalbenschwanzförmige Form, die in eine entsprechende Längsausnehmung in der auf den Schienenführungen aufgesetzten Bindungsaufnahmeplatte greifen. Bei dieser Konstruktion werden sämtliche Kräfte über die Schienen übertragen.

Eine Variante des vorgenannten Systems ist aus der EP 1 240 925 A1, welche die Merkmale des Oberbegriffs von Anspruch 1 offenbart, bekannt. Hier ist eine Führungsschiene mit den Merkmalen des Oberbegriffs des Anspruchs 1 bekannt. Diese Führungsschiene besteht aber aus einer vollflächigen Schiene, die seitlich Führungselemente aufweist. Auf der den Führungselementen gegenüberliegenden Seite der Führungsschiene sind hier Befestigungszapfen angeordnet, über die die gesamte Führungsschiene in dem Ski verankert wird.

Nachteilig bei dieser Ausführungsform nach dem Stand der Technik ist es, dass durch zusätzliche Elemente zwischen Ski und Bindungsaufnahmeplatte Verzögerungen entstehen und die Kraftübertragung durch das Spiel zwischen den unterschiedlichen Elementen die Skieigenschaften negativ beeinflussen kann. Darüber hinaus können durch entsprechende Lösungen nach dem Stand der Technik die aufgetretenen Reibungen bei der Durchbiegung des Skis nicht eliminiert werden.

Ähnliche Befestigungssysteme sind beispielsweise in der EP 1 314 458 A1 und der DE 100 62 884 A1 beschrieben.

Aus der österreichischen Patentschrift AT 411 152 ist ein Ski bekannt, bei dem zwei äußere Schlitze die Aufnahme der Bindung ermöglichen. Die Auflagefläche der Bindungsplatte liegt direkt über der Stahlkante an der äußeren Seite des Skis. Der Skigrundkörper ist seitlich eingekerbt und die Bindungsplatte wird am seitlichen Hinterschnitt geführt. Die Abstützflächen liegen über den Stahlkanten.

In der EP 1 366 785 A1 werden zwei in Längsrichtung des Ski verlaufenden Nuten beschrieben, die auf voneinander wegweisenden Seiten offen sind. Darüber hinaus soll die Breite der Montageeinrichtung zwischen 50 und 95% der kleinsten Breite des Skigrundkörpers betragen. Auch aus der WO 02/49727 A1 werden in einer Ausführung zwei in Längsrichtung der Ski verlaufenden Nuten beschrieben, die auf von einander wegweisenden Seiten offen sind.

Die zuletzt beschriebenen Ausführungsformen haben gemeinsam, dass die Bindungsaufnahmeplatte in nach außen zu den Seitenkanten des Skis gerichteten Nuten geführt werden, was die Biegesteifigkeit des Gesamtsystems aus Bindungsaufnahmeplatte und Skigrundkörper negativ beeinflusst.

Aufgabe der Erfindung ist es, die Aufnahme einer Bindungsaufnahmeplatte oder allgemein vom Bindungselementen in den Skigrundkörper derart zu gestalten, dass Kraftübertragungsverluste minimiert und eine freie Durchbiegung des Ski gewährleistet ist.

Erfindungsgemäß wird diese Aufgabe durch die Kombination der Merkmale des Anspruchs 1 gelöst. Demnach sind im zentralen Bereich des Skigrundkörpers, in dem die Bindungsaufnahmeplatte einzusetzen ist, seitliche Führungselemente angeordnet, die jeweils eine seitliche Führungsnut für die zwischen diesen formschlüssig einsetzbaren Bindungsaufnahmeplatte aufweisen. Gemäß dieser Lösung wird die Führung der Bindungsaufnahmeplatte in das Innere des Kerns des Skigrundkörpers integriert, so dass die Biegesteifigkeit des Gesamtsystems nicht mehr beeinflusst wird. Anders als im vorgenannten Stand der Technik umgreift die Bindungsaufnahmeplatte somit nicht mehr die Führungselemente sondern ist innen zwischen diesen in den entsprechend vorgesehenen Nuten geführt. Die Führung und Aufnahme der Bindungsaufnahmeplatte wird im Bindungsmontagebereich des Skigrundkörpers zentral integriert. Die Auflagefläche der Bindungsplatte liegt im inneren des Ski und wirkt somit direkt auf den Skigrundkörper.

In vorteilhafter Weise werden mit der vorliegenden Lösung die seitlichen Außenflächen des Ski nach oben gezogen und der mittlere Teil des Skiquerschnitts wird gleich oder flacher als bei entsprechenden herkömmlichen Ski. Damit wird eine entsprechende Steifigkeitsabnahme durch den Ausschnitt kompensiert. Die Skihöhe kann zwischen 5 und 15 mm dicker im Vergleich zu herkömmlichen Konstruktionen gebaut werden. Diese Erhöhung der Standhöhe hat, wie sich insbesondere im Rennbereich gezeigt hat, einen verbesserten Kantengriff und ein stärkeres Aufkanten des Ski zur Folge, was die Fahreigenschaften, gerade im Anwendungsfall des sportlichen Fahrens, verbessert.

Die erfindungsgemäße Ausgestaltung des Ski ermöglicht es, ein Bindungssystem auf den Ski zusammen mit der Bindungsaufnahmeplatte aufzuschieben. Durch eine zentrale Befestigungsschraube kann die Bindungsaufnahmeplatte mit dem Bindungssystem gegen eine Verschiebung in Längsrichtung gesichert werden. Die getrennten Aufnahmeelemente sind in Längsrichtung miteinander verbunden und können sich bei der Durchbiegung des Ski entlang der Führungselemente bewegen.

Bevorzugte Ausgestaltungen der Erfindung ergeben sich aus den sich an den Hauptanspruch anschließenden Unteransprüchen.

Die Bindungsaufnahmeplatte kann auf der Oberfläche des Skigrundkörpers aufliegen. Andererseits kann die Bindungsaufnahmeplatte nur im seitlichen Führungsnutbereich gehalten sein. Schließlich kann die Bindungsaufnahmeplatte auf die Oberfläche des Skigrundkörpers und dem seitlichen Führungsnutbereich aufliegen.

Die Bindungsaufnahmeplatte greift in die entsprechende Nut der Führungselemente ein, so dass ein Überbegriff im mittleren Teil des Skigrundkörpers nach innen hin erfolgt. Die innere Auflagefläche ist möglichst weit nach außen verschoben, so dass der Kantengriff des Skis insgesamt nochmals verbessert wird. Durch die zum Skiinneren hin gerichtete Ausrichtung der Nuten zur Aufnahme der Führungsaufnahmeplatte ist der Eingriff der Führungsaufnahmeplatte in die Führungselemente weitgehend von Verunreinigungen und mechanischen Beschädigungen geschützt.

Gemäß einer weiteren vorteilhaften Ausgestaltung kann die Bindungsaufnahmeplatte seitlich elastisch abgestütz sein.

Durch Verwendung spezieller Materialien für die Oberfläche des Bindungsaufnahmebereichs oder auch der Führungselemente kann der Kraftverlauf im Gesamtski direkt beeinflusst werden. So kann z. B. durch Verwendung von Stahl oder ähnlichen harten Materialien, wie beispielsweise faserverstärkte Verbundstoffe die Torsionssteifigkeit in diesem Segment erheblich erhöht werden. Im Skivorderteil oder Skihinterteil können weiterhin herkömmliche Skimaterialien zur Konstruktion verwendet werden.

Die Bindungsaufnahmeplatten können aus metallischem Material, aber auch aus thermoplastischen Kunststoffen bestehen. Die Bindungsaufnahmeplatte bzw. der nutartige Übergriff durch die Führungselemente kann Teil des Bindungsgehäuses sein.

Die Bindungsaufnahmeplatte kann an ihren beiden Seiten auskragen.

Weitere Einzelheiten und Vorteile der Erfindung ergeben sich aus den in der Zeichnung dargestellten Ausführungsbeispielen. Es zeigen:
- Figur 1:: einen Skiquerschnitt eines Ski mit aufgeschraubter Schienenführung und Bindungsaufnahmeplatte nach dem Stand der Technik,
- Figur 2:: eine Draufsicht auf einen Ski gemäß einer erfindungsgemäßen Ausführungsform,
- Figur 3:: einen Schnitt entlang der Schnittlinie I-I gemäß Figur 2,
- Figur 4:: eine Darstellung gemäß Figur 3 als abgewandelte Ausführungsform (ohne aufgesetzte Bindungsaufnahmeplatte),
- Figur 5:: einen Längsschnitt entlang der Schnittlinie II-II gemäß Figur 2 (ohne aufgesetzte Bindungsaufnahmeplatte),
- Figur 6:: eine Schnittedarstellung entsprechend Figur 4 mit eingesetzter Bindungsaufnahmeplatte,
- Figur 7:: eine der Figur 6 entsprechende Darstellung einer abgewandelten Ausführungsvariante der Erfindung,
- Figur 8:: eine der Figur 6 entsprechende Darstellung der Erfindung gemäß einer weiteren alternativen Ausführungsvariante,
- Figur 9:: wiederum eine alternative Ausführungsvariante einer Darstellung gemäß Figur 6, wiederum in abgewandelter Ausführungsform und
- Figur 10:: wiederum eine alternative Ausführungsform gemäß Figur 6 mit auskragender Befestigungsplatte.

In Figur 2 ist ein erfindungsgemäßer Ski 1 mit Schaufelbereich 2 und Endenbereich 3 dargestellt, wobei im Schaufelbereich eine Aufsteckspitze 12 vorgesehen ist. In dieser Darstellung ist der Skigrundkörper ohne Bindungsaufnahmeplatte gezeigt. Der Skigrundkörper weist seitliche Führungselemente 14 auf, die, wie in Figur 3 dargestellt als eigene getrennte Bauteile vorgesehen sein können, die innerhalb der Oberfläche des Skigrundkörpers eingesetzt und mitverklebt sein können. Diese Ausführungsvariante ergibt sich aus der Figur 3, in der im Schnitt ein üblicher Skiaufbau mit einem Kern 7, einem Belag 5, Seitenkanten 4, einem Untergurt 6, einem Obergurt 8 und einer Oberfläche 9 gezeigt ist. Die Oberfläche 9 umschließt, wie hier dargestellt, die entsprechenden Führungselemente 14, die jeweils zum Skiinneren gerichtete Hinterschneidungen bzw. Nuten 16 aufweisen. Mit 13 ist die Auflagefläche auf dem Skigrundkörper bezeichnet.

In der Ausgestaltung gemäß Figur 4 sind die Führungselemente als integrierte Bauteile des Kerns 7 ausgeführt. Ansonsten entspricht der Aufbau dem zuvor beschriebenen. Figur 5 zeigt den Längsschnitt gemäß Figur 2, wobei hier, wie auch in Figur 2 die Bindungsaufnahmeplatte noch nicht eingesetzt ist.

In den Figuren 6 bis 10 sind unterschiedliche Bindungsaufnahmeplatten 17 dargestellt. In der Ausführungsform gemäß Figur 6 liegt die Bindungsaufnahmeplatte auf der Oberfläche 13 des Skigrundkörpers auf, wobei diese Auflage jeweils nur im Nut nahen Bereich ausgeführt ist. Hier ist die Auflagefläche also möglichst weit nach außen verschoben, so dass der Kantengriff noch weiter verbessert wird.

Alternativ zu dieser Lösung ist in Figur 7 die Bindungsaufnahmeplatte 17 nur im Bereich der Nuten 16 und im oberen Bereich der Führungselemente ausgeführt, wobei hier mit 13 die entsprechende Auflagefläche der Bindungsaufnahmeplatte 17, im oberen Bereich der Führungselemente angezeigt ist. In diesem Bereich kann, wie in der Figur 8 anhand einer weiteren Ausführungsform der Erfindung gezeigt wird, jeweils eine Elastomereinlage angeordnet sein. Um die Stabilität der Bindungsaufnahmeplatte sicher zu stellen, ist der innere Bereich des Kerns 7 mit der Oberfläche 9 soweit aufgewölbt, dass hier eine Kontaktauflagefläche im mittleren Bereich des Skigrundkörpers entsteht, auf der sich die Bindungsaufnahmeplatte 17 abstützt. Die Gesamtkonstruktion ist so ausgelegt, dass hier eine seitliche Beweglichkeit der Skiaufnahmeplatte je nach Kraftverlagerung im gewissen Umfang ermöglicht ist.

Eine weitere Ausgestaltung der Erfindung ergibt sich aus der Figur 9, in welcher die Bindungsaufnahmeplatte 17 im Unterschied zu der Ausführungsvariante gemäß Figur 8 weitgehend vollflächig auf der gewölbten Oberfläche 9 des Kerns 7 sowie auf der Oberfläche der Führungselemente aufliegt. Die Auflageflächen sind hier mit 13 und 13' bezeichnet.

Eine weitere alternative Ausgestaltung der Erfindung ergibt sich aus der Figur 10, die was die Auflage der Bindungsaufnahmeplatte betrifft, weitgehend derjenigen gemäß Figur 6 entspricht. Allerdings ist hier eine Bindungsaufnahmeplatte 17 mit seitlich auskragenden Seitenbereichen gezeigt.

## Patentansprüche

1. Ski (1), insbesondere Alpinski, mit einer Bindungsaufnahmeplatte (17) und einem Skigrundkörper, wobei der Skigrundkörper zumindest einen Kern (7) und eine Oberfläche (9) des Kerns umfaßt, und wobei im zentralen Bereich des Skigrundkörpers, in dem die Bindungsaufnahmeplatte (17) einzusetzen ist, seitliche Führungselemente (14) angeordnet sind, die jeweils eine seitliche zum Skiinneren gerichtete Führungsnut (16) für die zwischen diesen formschlüssig einsetzbare Bindungsaufnahmeplatte (17) ausbilden,
**dadurch gekennzeichnet,**
**dass** die Führungselemente (14) von der Oberfläche (9) des Kerns umschlossen und **dadurch** integrierte Teile des dreidimensional geformten Skigrundkörpers sind.

2. Ski nach Anspruch 1, **dadurch gekennzeichnet, daß** die Bindungsaufnahmeplatte (17) auf der Oberfläche (9) des Skigrundkörpers aufliegt.

3. Ski nach einem der Ansprüche 1 oder 2, **dadurch gekennzeichnet, dass** die Bindungsaufnahmeplatte (17) nur im seitlichen Führungsnutbereich gehalten ist.

4. Ski nach einem der Ansprüche 1 - 3, **dadurch gekennzeichnet, dass** die Bindungsaufnahmeplatte (17) auf der Oberfläche (9) des Skigrundkörpers und im seitlichen Führungsnutbereich (16) aufliegt

5. Ski nach einem der Ansprüche 1 - 4, **dadurch gekennzeichnet, dass** die Bindungsaufnahmeplatte (17) seitlich elastisch abgestützt ist.

6. Ski nach einem der Ansprüche 1 - 5, **dadurch gekennzeichnet, dass** die Bindungsaufnahmeplatte (17) aus einem metallischem Material, wie beispielsweise Stahl oder Aluminium, aus kohlefaserverstärkten Kunststoffen, glasfaserverstärkten Kunststoffen, kurzfaserverstärkten Kunststoffen oder glasmattenverstärkten Kunststoffen oder aus thermoplastischen Oberflächenwerkstoffen besteht.

7. Ski nach einem der Ansprüche 1 - 6, **dadurch gekennzeichnet, dass** die Bindungsaufnahmeplatte (17) an ihren beiden Seiten auskragt.

## Claims

1. A ski (1), in particular an alpine ski, having a binding reception plate (17) and a base ski body, wherein the base ski body includes at least one core (7) and a surface (9) of the core, and wherein lateral guide elements (14) are arranged in the central region of the base ski body in which the binding reception plate (17) is to be inserted, said lateral guide elements each forming a lateral guide groove (16) directed toward the inner part of the ski for the binding reception plate (17) insertable between them in a shape-matched manner,
**characterised in that**
the guide elements (14) are surrounded by the surface (9) of the core and are thereby integrated parts of the three-dimensionally shaped base ski body.

2. A ski in accordance with claim 1, **characterised in that** the binding reception plate (17) lies on the surface (9) of the base ski body.

3. A ski in accordance with either of claims 1 or 2, **characterised in that** the binding reception plate (17) is only held in the lateral guide groove region.

4. A ski in accordance with any one of the claims 1 to 3, **characterised in that** the binding reception plate (17) lies on the surface (9) of the base ski body and in the lateral guide groove region.

5. A ski in accordance with any one of the claims 1 to 4, **characterised in that** the binding reception plate (17) is supported elastically on the sides.

6. A ski in accordance with any one of the claims 1 to 5, **characterised in that** the binding reception plate (17) is made of a metallic material such as steel or aluminium, of carbon-fibre reinforced plastics, glass fibre reinforced plastics, short fibre reinforced plastics or glass-matt reinforced plastics or of thermoplastic surface materials.

7. A ski in accordance with any one of the claims 1 to 6, **characterised in that** the binding reception plate (17) overhangs at its two sides.

## Revendications

1. Ski (1), en particulier un ski alpin, comprenant une plaque de réception de fixation (17) et un corps de base de ski, dans lequel le corps de base de ski comprend au moins un noyau (7) et une surface (9) du noyau, et dans lequel dans la partie centrale du corps de base de ski, dans lequel il convient de placer la plaque de réception de fixation (17), des éléments de guidage latéraux (14) sont disposés qui réalisent respectivement une rainure de guidage (16) tournée vers l'intérieur du ski pour la plaque de réception de fixation (17) pouvant être insérée entre celles-ci par complémentarité de formes,
**caractérisé en ce que** les éléments de guidage (14) sont entourés par la surface (9) du noyau et sont ainsi des parties intégrées du corps de base de ski formé en trois dimensions.

2. Ski selon la revendication 1, **caractérisé en ce que** la plaque de réception de fixation (17) repose sur la surface (9) du corps de base de ski.

3. Ski selon l'une quelconque des revendications 1 ou 2, **caractérisé en ce que** la plaque de réception de fixation (17) est tenue seulement dans la zone de rainure de guidage latérale.

4. Ski selon l'une quelconque des revendications 1 à 3, **caractérisé en ce que** la plaque de réception de fixation (17) repose sur la surface (9) du corps de base de ski et dans la zone de rainure de guidage latérale (16).

5. Ski selon l'une quelconque des revendications 1 à 4, **caractérisé en ce que** la plaque de réception de fixation (17) est soutenue latéralement de façon élastique.

6. Ski selon l'une quelconque des revendications 1 à 5, **caractérisé en ce que** la plaque de réception de fixation (17) se compose d'un matériau métallique, comme par exemple de l'acier ou de l'aluminium, de matières synthétiques renforcées fibres de carbone, de matières synthétiques renforcées fibres de verre, de matières synthétiques renforcées fibres broyées ou de matières synthétiques renforcées par mat de fibres de verre ou de matériaux de surface thermoplastiques.

7. Ski selon l'une quelconque des revendications 1 à 6, **caractérisé en ce que** la plaque de réception de fixation (17) fait saillie des deux côtés.
